# EUROPÄISCHE PATENTANMELDUNG

(11) **EP 4 707 225 A1**
(43) Veröffentlichungstag der Anmeldung: **11.03.2026**
(21) Anmeldenummer: 25193600.1
(22) Anmeldetag: 01.08.2025
(51) Int. Cl.: B66F 9/22, F15B 11/20

(54) **FLURFÖRDERZEUG UND VERFAHREN ZUM BETREIBEN EINES FLURFÖRDERZEUGS**

(30) Priorität: 05.09.2024 DE 102024125464
(71) Anmelder: Jungheinrich AG, 22047 Hamburg (DE)
(72) Erfinder: STOLTEN, Thomas, 22967 Tremsbüttel (DE); PAGELS, Tim, 24558 Wakendorf (DE); GLAESKE, Jens, 22844 Norderstedt (DE)
(74) Vertreter: Seemann & Partner Patentanwälte mbB

(57) **Zusammenfassung**

Die Erfindung betrifft unter anderem ein Flurförderzeug (2) mit einem Hubmast (4), der mit einer von mindestens einem Freihubzylinder (8) angetriebenen Freihubstufe und mit wenigstens einer oder mehreren von mindestens einem Masthubzylinder (12) angetriebenen Masthubstufe ausgebildet ist, wobei ein Lastaufnahmemittel (6) mittels der Freihubstufe und/oder mittels der wenigstens einen Masthubstufe entlang des Hubmastes (4), vorzugsweise in vertikaler Richtung, verfahrbar ist, wobei ein gemeinsamer Hydraulikkreislauf für den mindestens einen Freihubzylinder (8) und für den mindestens einen Masthubzylinder (12) vorgesehen ist, wobei eine Hubfolgeerkennungseinrichtung eingerichtet ist, um eine Hubfolge bei Betätigung des mindestens einen Freihubzylinders (8) und/oder bei Betätigung des mindestens einen Masthubzylinders (12) zu erfassen.

## Beschreibung

Die Erfindung betrifft ein Flurförderzeug mit einem Hubmast, der mit einer von mindestens einem Freihubzylinder angetriebenen Freihubstufe und mit wenigstens einer oder mehreren von mindestens einem Masthubzylinder angetriebenen Masthubstufe ausgebildet ist, wobei ein Lastaufnahmemittel mittels der Freihubstufe und/oder mittels der wenigstens einen Masthubstufe entlang des Hubmastes, vorzugsweise in vertikaler Richtung, verfahrbar ist. Ferner betrifft die Erfindung ein Verfahren zum Betreiben eines Flurförderzeugs.

Flurförderzeuge, wie beispielsweise Gabelstapler, verfügen vielfach über einen Hubmast mit einer oder mehreren Masthubstufen, die von einem Masthubzylinder oder mehreren Masthubzylindern hydraulisch betätigt werden. Der Hubmast umfasst einen fest mit dem Fahrzeug verbundenen Standmast und in der Regel zwei Ausfahrmasten, einem Mittelmast und einem Innenmast, die von dem Masthubzylinder ausgefahren werden. Ein Freihubzylinder bewegt eine Freihubstufe, mit der ein Lastaufnahmemittel, beispielsweise eine Gabel, entlang des Innenmastes des Hubmastes verfahrbar ist. Die Freihubstufe bewegt das Lastaufnahmemittel entlang dieser Maststufe und erlaubt es dem Bediener des Flurförderzeugs, das Lastaufnahmemittel der Höhe nach zu verfahren, ohne dass der Hubmast ausgefahren wird und sich somit die Bauhöhe des Flurförderzeugs ändert.

Bei der Einleitung eines Hubvorgangs bzw. während eines Hubvorgangs wird zunächst das Lastaufnahmemittel entsprechend dem Freihub ausgefahren, ohne den Hubmast auszufahren. Nachdem der Freihub abgeschlossen ist und der Freihubzylinder seine Endposition erreicht hat, wird der Masthub ausgeführt.

Die Hubfolge von Freihub und Masthub wird zumeist über die Flächenverhältnisse der das Lastaufnahmemittel bzw. die Maststufen antreibenden Hydraulikzylinder gesteuert. Die Flächenverhältnisse der Hydraulikzylinder für den Freihub und den Masthub sind dabei so gestaltet, dass der zum Anheben des Freihubzylinders notwendige Hydraulikdruck geringer ist als der zum Anheben des Masthubzylinders notwendige Hydraulikdruck.

Der Druck im Freihub ist, bedingt durch die Flächenverhältnisse und Lasten, geringer als im Masthub. Daher erfolgt zunächst der Freihub und anschließend der Masthub. Die hydraulischen Zuleitungen zur Freihubstufe sind bauartbedingt deutlich länger als die zur Masthubstufe. Beispielsweise ist aus EP 3 495 904 A1 ein hydraulisches System für ein Flurförderzeug bekannt, wobei ein Zusatzventil im Freihub vorgesehen ist, um die Flächensteuerung zu optimieren.

Es ist eine Aufgabe der Erfindung, einen einwandfreien Betrieb eines Flurförderzeugs, insbesondere im Freihub, zu gewährleisten.

Gelöst wird diese Aufgabe durch ein Flurförderzeug mit einem Hubmast, der mit einer von mindestens einem Freihubzylinder angetriebenen Freihubstufe und mit wenigstens einer oder mehreren von mindestens einem Masthubzylinder angetriebenen Masthubstufe ausgebildet ist, wobei ein Lastaufnahmemittel mittels der Freihubstufe und/oder mittels der wenigstens einen Masthubstufe entlang des Hubmastes, vorzugsweise in vertikaler Richtung, verfahrbar ist, wobei ein gemeinsamer Hydraulikkreislauf für den mindestens einen Freihubzylinder und für den mindestens einen Masthubzylinder vorgesehen ist, wobei eine Hubfolgeerkennungseinrichtung eingerichtet ist, um eine Hubfolge bei Betätigung des mindestens einen Freihubzylinders und/oder bei Betätigung des mindestens einen Masthubzylinders zu erfassen.

Die Erfindung beruht auf dem Gedanken, dass bei einem Flurförderzeug Hubfolgefehler im Freihub vermieden werden, indem mittels einer Hubfolgeerkennungseinrichtung eine Hubfolge bei Betätigung des mindestens einen Freihubzylinders und/oder bei Betätigung des mindestens einen Masthubzylinders erfasst wird. Hierdurch wird insbesondere vermieden, dass der Masthub eines Flurförderzeugs schon ausfährt, bevor der Freihub einen Endanschlag erreicht hat.

Dazu ist in einer Ausgestaltung vorgesehen, dass mittels der Hubfolgeerkennungseinrichtung eine Hubgeschwindigkeit des mindestens einen Freihubzylinders erfasst wird, wobei mittels der Hubfolgeerkennungseinrichtung die Hubgeschwindigkeit des mindestens einen Freihubzylinder auf eine vorbestimmte maximale Hubgeschwindigkeit für den mindestens einen Freihubzylinder begrenzt wird oder ist.

Eine Weiterbildung des Flurförderzeugs zeichnet sich dadurch aus, dass mittels der Hubfolgeerkennungseinrichtung eine Hubgeschwindigkeit der Freihubstufe erfasst wird, wobei mittels der Hubfolgeerkennungseinrichtung die Hubgeschwindigkeit der Freihubstufe auf eine vorbestimmte maximale Hubgeschwindigkeit der Freihubstufe begrenzt wird oder ist. Dadurch, dass die, insbesondere maximale, Hubgeschwindigkeit im Freihub des Hubmastes begrenzt wird, treten keine Hubfolgefehler auf.

Das Flurförderzeug ist außerdem dadurch weitergebildet, dass die maximale Hubgeschwindigkeit des mindestens einen Freihubzylinders und/oder die maximale Hubgeschwindigkeit der Freihubstufe in Abhängigkeit eines Kennfelds, insbesondere Hubgeschwindigkeitskennfeld, der Freihubstufe bestimmt, insbesondere vorbestimmt, ist oder wird, wobei insbesondere das Kennfeld wenigstens ein oder mehrere Betriebsparameter umfasst, die ausgewählt sind aus der Gruppe der Betriebsparameter durch das Flurförderzeug zu bewegende oder bewegte Last, Hubgerüsttyp, Öltemperatur des Hydrauliköls, Viskosität des Hydrauliköls, Druckdifferenz des Hydrauliköls in der Freihubstufe und der wenigstens einen Masthubstufe. Die maximale zulässige Hubgeschwindigkeit wird in Abhängigkeit von verschiedenen Parametern bzw. Eingangsgrößen bestimmt, wobei insbesondere mittels eines Kennfelds es ermöglicht ist, beispielsweise komplexe Zusammenhänge zwischen den erfassten Parametern und einem Lastgewicht einer zu erhebenden Last abzubilden. Mittels des Kennfeldes, insbesondere Hubgeschwindigkeitskennfeld, werden beispielsweise Parameter wie das Gewicht einer Last, der Hubgerüsttyp, die Temperatur des Hydrauliköls und/oder eine Druckdifferenz in den Maststufen berücksichtigt.

In einer bevorzugten Ausgestaltung des Flurförderzeugs ist vorgesehen, dass mittels der Hubfolgeerkennungseinrichtung die Hubhöhe des Lastmittels im Freihub und/oder die Hubhöhe des Lastmittels im Masthub erfasst wird oder ist.

Gemäß einer Ausgestaltung des Flurförderzeugs weist die Hubfolgeerkennungseinrichtung eine Hubhöhenmesseinrichtung für die Freihubstufe und/oder eine Hubhöhenmesseinrichtung für die wenigstens eine Masthubstufe auf. Durch die Hubhöhenmesseinrichtung ist es möglich, die Hubfolge aktiv zu überwachen und einen Hubfolgefehler zu erkennen. Wird ein Hubfolgefehler erkannt, so ist es möglich mittels der Hubfolgeerkennungseinrichtung die maximale Hubgeschwindigkeit, insbesondere des Freihubzylinders, zu reduzieren, bis beispielsweise die Flächensteuerung des Freihubs und des Masthubs wieder einsetzt und der Hubfolgefehler unterbleibt. Über die Flächenverhältnisse des Freihubzylinders und des Masthubzylinders wird im Allgemeinen die (richtige) Hubfolge sichergestellt. Hierbei benötigt der Freihubzylinder aufgrund seiner größeren Kolbenfläche einen geringeren Druck um auszufahren als der Masthubzylinder.

Vorzugsweise weist in einer Ausgestaltung die Hubfolgeerkennungseinrichtung wenigstens einen Näherungsschalter in der Freihubstufe und/oder wenigstens einen Näherungsschalter in der wenigstens einen Masthubstufe auf. Im Rahmen der Erfindung können auch mehrere Näherungsschalter in der Freihubstufe und/oder in der wenigstens einen Masthubstufe vorgesehen sein.

Gemäß einer weiteren vorteilhafte Ausführungsform ist das Flurförderzeug dadurch weitergebildet, dass mittels der Hubfolgeerkennungseinrichtung eine Druckdifferenz zwischen einem Druck einer Hydraulikflüssigkeit in einer für den mindestens einen Freihubzylinder und den mindestens einen Masthubzylinder gemeinsamen Zuführleitung und einem Druck der Hydraulikflüssigkeit in einem Versorgungsast für den mindestens einen Freihubzylinder ermittelt wird oder ermittelbar ist.

Außerdem zeichnet sich eine Ausführungsform des Flurförderzeugs dadurch aus, dass bei Gleichheit oder einer Überschreitung der Druckdifferenz zwischen dem Druck der Hydraulikflüssigkeit in der gemeinsamen Zuführleitung und dem Druck der Hydraulikflüssigkeit in dem Versorgungsast für den mindestens einen Freihubzylinder mit einem oder über einen vorbestimmten Druck der Hydraulikflüssigkeit in einem Versorgungsast für den mindestens einen Masthubzylinder die Hubgeschwindigkeit des mindestens einen Freihubzylinders reduziert wird oder ist.

Darüber hinaus ist in einer weiteren bevorzugten Ausgestaltung vorgesehen, dass bei Unterschreitung der Druckdifferenz zwischen dem Druck der Hydraulikflüssigkeit in der gemeinsamen Zuführleitung und dem Druck der Hydraulikflüssigkeit in dem Versorgungsast für den mindestens einen Freihubzylinder unter einem oder dem vorbestimmten Druck der Hydraulikflüssigkeit in einem Versorgungsast für den mindestens einen Masthubzylinder und bei einer Prüfung der Druckdifferenz innerhalb eines vorbestimmten Toleranzbereichs die Hubgeschwindigkeit des mindestens einen Freihubzylinders konstant gehalten wird oder ist.

Das Flurförderzeug ist darüber hinaus dadurch fortgebildet, dass bei Unterschreitung der Druckdifferenz zwischen dem Druck der Hydraulikflüssigkeit in der gemeinsamen Zuführleitung und dem Druck der Hydraulikflüssigkeit in dem Versorgungsast für den mindestens einen Freihubzylinder unter einem oder dem vorbestimmten Druck der Hydraulikflüssigkeit in einem Versorgungsast für den mindestens einen Masthubzylinder und bei einer Prüfung der Druckdifferenz außerhalb eines vorbestimmten Toleranzbereichs die Hubgeschwindigkeit des mindestens einen Freihubzylinders erhöht wird oder ist.

Ferner wird die Aufgabe gelöst durch ein Verfahren zum Betreiben eines Flurförderzeugs, wie voranstehend beschrieben. Zur Vermeidung von Wiederholungen wird auf die obigen Ausführungen ausdrücklich verwiesen.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Im Rahmen der Erfindung sind Merkmale, die mit "insbesondere" oder "vorzugsweise" gekennzeichnet sind, als fakultative Merkmale zu verstehen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: ein Flurförderzeug in einer schematisch vereinfachten perspektivischen Darstellung,
- Fig. 2a und 2b: schematisch einen Hebevorgang eines Lastaufnahmemittels bei einem Flurförderzeug gemäß dem Stand der Technik,
- Fig. 3: ein schematisches vereinfachtes Schaltbild eines hydraulischen Systems und
- Fig. 4a bis 4c: schematisch verschiedene Ablaufdiagramme für die Steuerung oder Regelung von Hubfolgen bei einem Flurförderzeug.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt ein Flurförderzeug 2, beispielhaft einen Gabelstapler, mit einem Hubmast 4, umfassend beispielhaft eine erste Masthubstufe 41, den Innenmast, und eine zweite Masthubstufe 42, den Mittelmast. Der Hubmast 4 wird von einem in Fig. 1 nicht dargestellten Masthubzylinder (ebenso können mehrere Masthubzylinder vorgesehen sein) angetrieben.

Der Hubmast 4 umfasst neben dem Innenmast 41 und dem Mittelmast 42 einen fest mit dem Fahrzeuggestell verbundenen Standmast. Der Mittelmast wird beispielhaft von dem Masthubzylinder angetrieben, der Innenmast ist ebenfalls beispielhaft über eine Kette mit dem Mittelmast gekoppelt, so dass diese beiden Ausfahrmasten gleichzeitig ausfahren. Ferner umfasst das Flurförderzeug 2 eine Freihubstufe mit einem Lastaufnahmemittel 6, beispielhaft eine Gabel, das entlang des Innenmastes des Hubmastes 4 vertikal verfahrbar ist. Zu diesem Zweck umfasst die Freihubstufe einen Freihubzylinder 8. Der Freihubzylinder 8 kann das Lastaufnahmemittel 6 entlang der ersten Maststufe 41 des Hubmasts 4 verfahren.

Fig. 2a und 2b zeigen schematisch den Hebevorgang des Flurförderzeugs 2, wobei zunächst das Lastaufnahmemittel 6 mittels der Freihubstufe (vgl. Fig. 2a) und danach in einer vorbestimmten Reihenfolge die Masthubstufe 41 und die Masthubstufe 42 (vgl. Fig. 2b) ausgefahren werden.

Ein vereinfachtes Schaltbild eines hydraulischen Systems 10 des Flurförderzeugs 2 zum Heben einer Last ist in Fig. 3 schematisch dargestellt. Hierbei wurde von der Einzeichnung von Rückleitungen für die Hydraulikflüssigkeit, insbesondere Hydrauliköl, abgesehen.

Das hydraulische System 10 dient dazu, einen Masthubzylinder 12 und den Freihubzylinder 8, mit dem das Lastaufnahmemittel 6 verfahren wird, mit einer Hydraulikflüssigkeit 24, insbesondere einem Hydrauliköl, zu versorgen und zu bewegen. Aus einem Vorratsbehälter 20 wird die Hydraulikflüssigkeit 24 mittels einer Hydraulikpumpe 28 in eine Zuleitung 31 gepumpt bzw. gefördert. In der Zuleitung 31 ist ein Rückschlagventil 27 angeordnet, um ein Zurücklaufen der Hydraulikflüssigkeit 24 in den Vorratsbehälter 20 zu verhindern. An der Zuleitung 31 ist ein Drucksensor 23 angeordnet, um den Druck p₁ der Hydraulikflüssigkeit 24 in der Zuleitung 31 zu erfassen. Ferner ist an der Zuleitung 31 ein Temperatursensor 22 angeordnet, um die Temperatur der Hydraulikflüssigkeit 24 in der Zuleitung 31 zu messen.

An einem endseitigen Verteilungspunkt 32 der Zuleitung 31 ist die Zuleitung 31 mit einem Versorgungsast 35 für den Freihubzylinder 8 und mit einem Versorgungsast 36 für den Masthubzylinder 12 verbunden, um Hydraulikflüssigkeit 24 über den Versorgungsast 35 dem Freihubzylinder 8 und über den Versorgungsast 36 dem Masthubzylinder 12 zuzuführen. An den Versorgungsast 36 für den Freihubzylinder 8 ist ein Drucksensor 34 angeordnet, um den Druck p₂ der Hydraulikflüssigkeit in dem Versorgungsast 35 zu messen.

Der Freihubzylinder 8 und der Masthubzylinder 12 weisen unterschiedliche Querschnitte der Kolbenflächen auf. Diese sind so gewählt, dass bei einem ersten Druck p₂ der Hydraulikflüssigkeit 24 zunächst der Freihubzylinder 8 ausfährt. Erreicht die Freihubstufe den oberen Anschlag des Hubmastes 4, genauer der ersten Masthubstufe 41, so steigt der Druck der Hydraulikflüssigkeit 24 im hydraulischen System 10 weiter an, bis er den gegenüber p2 größeren Wert p_{M} erreicht. Bei Überschreiten des hydraulischen Druckes beginnen die Masthubstufen 41, 42 auszufahren.

Die einzelnen Hubzylinder 8, 12 der Masthubstufen 41, 42 können so ausgestaltet sein, dass ihre unterschiedlichen Querschnitte dafür sorgen, dass zunächst die erste Masthubstufe 41 und anschließend die zweite Masthubstufe 42 ausfährt. Durch die Flächenverhältnisse des Freihubzylinders 8 und des Masthubzylinders 12 wird die richtige Hubfolge der Masthubstufen 41, 42 sichergestellt. Der Freihubzylinder 8 benötigt aufgrund der größeren Kolbenfläche einen niedrigeren Druck um auszufahren als der Masthubzylinder 12.

Der Druck p₁ am Verteilungspunkt 32 wird mittels des Drucksensors 23 in der Zuleitung 31 gemessen. Der Druck p₂ wird am Eingang des Freihubzylinders 8 mittels des Drucksensors 24 gemessen. Die Temperatur der Hydraulikflüssigkeit 24, insbesondere Hydrauliköl, in der Zuleitung 31 wird durch den Temperatursensor 22 erfasst.

Im Falle, dass beim Hebevorgang der Last beginnend im Freihub der Differenzdruck p_{d} = p₁ - p₂ in dem Versorgungsast 35 für den Freihubzylinder 8 den Wert p_{M} des Drucks, der für das Ausfahren des Masthubzylinders 12 notwendig ist, oder übersteigt der Differenzdruck p_{d} den Druck p_{M}, so steigt folglich auch der Druck in dem Versorgungsast 36 zum Masthubzylinder 12. Wenn die Druckdifferenz p_{d} größer als der Druck p_{M} oder gleich dem Druck p_{M} ist, führt dies dazu, dass der Masthubzylinder 12 als Hubfolgefehler ungewollt ausfährt, obwohl der Freihubzylinder 8 noch nicht vollständig ausgefahren ist. Der Differenzdruck p_{d} steigt mit zunehmenden Volumenstrom der Hydraulikflüssigkeit 24 im Versorgungsast 35 an. Die Druckdifferenz wird über die beiden Drucksensoren 23 und 34 eingangs und ausgangs des Versorgungsasts 35 für den Freihubzylinder 8 gemessen und steigt mit zunehmendem Volumenstrom bzw. zunehmender Strömungsgeschwindigkeit der Hydraulikflüssigkeit sowie inneren Widerständen des Versorgungsasts 35 an. Bei steigender Temperatur der Hydraulikflüssigkeit 24 in der Zuleitung 31 und den Versorgungästen 35, 36 sind die Druckdifferenz p_{d}(= p₁ - p₂). Aufgrund der unterschiedlichen Flächenverhältnisse bzw. Querschnittsflächen der Kolben des Freihubzylinders 8 und des Masthubzylinders 12 ist die Druckgrenze p_{M} abhängig von der aufgenommenen Last.

In Fig. 4a ist schematisch ein Ablaufdiagramm für eine Hubfolge des Freihubzylinders 8 und des Masthubzylinders 12 dargestellt. Bei einem Hebevorgang wird nach Initiierung des Hebestarts (Schritt S10) überprüft, ob der Differenzdruck p_{d} ≥ p_{M} ist (Schritt S11). Ist dies der Fall, wird zur Vermeidung eines Hubfolgefehlers die Hubgeschwindigkeit des Freihubzylinders 8 reduziert (Schritt S12). Danach wird nochmals Schritt S11 ausgeführt.

Im anderen Fall, dass der Differenzdruck p_{d} < p_{M} ist, wird in einem Schritt S13 überprüft, ob der Differenzdruck p_{d} innerhalb eines vorbestimmten Toleranzbereichs liegt. Ist dies der Fall, wird im Schritt S14 die Hubgeschwindigkeit des Freihubzylinders 8 beibehalten. Im anderen Fall wird im Schritt S15 die Hubgeschwindigkeit des Freihubzylinders 8 erhöht. Durch die erfindungsgemäße Drucküberwachung wird eine Hubfolgeerkennungseinrichtung bereitgestellt, mittels der Hubfolgefehler bei Betätigung des Freihubzylinders 8 und/oder bei Betätigung des Masthubzylinders 12 vermieden werden.

In Fig. 4b ist schematisch ein Ablaufdiagramm für eine Vermeidung eines Hubfolgefehlers mittels eines Kennfelds K dargestellt. Nach Start des Hebevorgangs im Schritt S10 und einer Eingabe oder Erfassung des Hubgerüsttyps des eingesetzten Flurförderzeugs im Schritt S20 sowie einer nachfolgenden Erfassung der Temperatur der Hydraulikflüssigkeit im Schritt S21 wird anhand eines Kennfelds K die maximale Hubgeschwindigkeit des Freihubzylinders 8 bestimmt. Hierzu weist das Flurförderzeug eine entsprechende Steuereinrichtung, wie zum Beispiel einen fahrzeugeigenen Rechner oder dergleichen, auf, in der die Parameter für das Kennfeld hinterlegt sind oder werden. Durch die Bestimmung der maximalen Hubgeschwindigkeit des Freihubzylinders 8 wird ein Hubfolgefehler ebenfalls vermieden.

Im Falle, dass keine Drucksensoren für eine Überwachung der Hebefolge eingesetzt werden, kann anhand von Bestimmungsreihen ermittelt werden, bei welchen Hubgeschwindigkeiten sowie Viskositäten der verwendeten Hydraulikflüssigkeiten und/oder Temperaturen der Hydraulikflüssigkeiten der Differenzdruck einen kritischen Wert bzw. Druckwert erreicht. Der kritische Druckwert kann hierbei bei unterschiedlichen Hubgerüsttypen und/oder unterschiedlichen Lasten verschieden sein. Die maximale Hubgeschwindigkeit des Freihubzylinders 8 kann über ein Kennfeld, welches Abhängigkeiten von Hubgerüsttyp, Temperatur (Viskosität) der Hydraulikflüssigkeit und gegebenenfalls anderer Parameter auf den Differenzdruck berücksichtigt, ermittelt werden, wobei insbesondere die maximalen Hubgeschwindigkeiten des Freihubzylinders 8 für den ungünstigsten Lastfall ausgelegt werden. Im Falle, dass ein Drucksensor (vgl. Fig. 3, Bezugszeichen 23) verwendet wird, kann eine Steuerung der Hubfolge in Abhängigkeit einer Lastabhängigkeit erfolgen.

Bei dem Ausführungsbeispiel in Fig. 4c ist ein Ablaufdiagramm schematisch dargestellt, wobei die Hubfolgeerkennung mittels einer Weg-/Geschwindigkeitsüberwachung erfolgt. Nach einem Start des Hebevorgangs im Schritt S10 wird in einem nachfolgenden Schritt S31 geprüft, ob der Masthubzylinder 12 während des Ausfahrens des Freihubzylinders betätigt bzw. ausgefahren wird. Ist dies der Fall, wird in einem Schritt S32 die Hubgeschwindigkeit des Freihubzylinders reduziert. Anschließend wird nochmals Schritt S31 durchgeführt. Im anderen Fall, dass im Schritt S31 ermittelt wird, dass der Masthubzylinder 12 während der Betätigung des Freihubzylinders 8 nicht ausfährt, wird im Schritt S33 festgelegt, dass die Überwachung in den Hebevorgang des Freihubzylinders 8 nicht eingreift.

Ob der Freihubzylinder 8 und/oder der Masthubzylinder 12 betätigt bzw. ausgefahren werden, wird beispielsweise mittels einer Hubhöhenmesseinrichtung für den Freihubzylinder 8 und/oder den Masthubzylinder 12 ermittelt. In einer anderen Ausgestaltung kann auch die Hubfolge aktiv durch einen oder mehrere Näherungsschalter in der Freihubstufe und/oder in der Masthubstufe des Flurförderzeugs 2 überwacht werden.

Beispielsweise kann über eine Wegüberwachung des Masthubs zum Beispiel mittels der Zylinderstangen der Hubzylinder eine entsprechende Steuerung oder Regelung für die Hubfolge ausgebildet werden, so dass die Hubgeschwindigkeit des Freihubzylinders 8 reduziert wird, sobald für den Masthubzylinder 12 eine ungewollte Hubbewegung gemessen bzw. erfasst wird.

Die in Fig. 4a und 4b dargestellten Varianten können auch mit dem in Fig. 4c dargestellten Ausführungsbeispiel kombiniert werden, wodurch die Sicherheit des hydraulischen Systems 10 erhöht wird.

Ferner ist auch eine Kombination der in Fig. 4b und 4c dargestellten Ausführungsbeispiele (Kombination einer Kennfeldsteuerung mit einer Wegüberwachung) denkbar, wodurch sichergestellt ist, dass die maximale Hubgeschwindigkeit des Freihubzylinders 8 (als Eingangsgröße) in Abhängigkeit der in Fig. 4b beschriebenen Faktoren, nahe der maximalen möglichen Hubgeschwindigkeit des Freihubzylinders 8 liegt. Im Falle auftretender Stellgrößen verhindert die in Fig. 4c dargestellte Wegüberwachung einen Hubfolgefehler.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein.

### Bezugszeichenliste

- 2: Flurförderzeug
- 4: Hubmast
- 6: Lastaufnahmemittel
- 8: Freihubzylinder
- 10: hydraulisches System
- 12: Masthubzylinder
- 20: Vorratsbehälter
- 22: Temperatursensor
- 23: Drucksensor
- 24: Hydraulikflüssigkeit
- 27: Rückschlagventil
- 28: Hydraulikpumpe
- 31: Zuleitung
- 32: Verteilungspunkt
- 34: Drucksensor
- 35: Versorgungsast
- 36: Versorgungsast
- 41: erste Masthubstufe
- 42: zweite Masthubstufe

## Patentansprüche

1. Flurförderzeug (2) mit einem Hubmast (4), der mit einer von mindestens einem Freihubzylinder (8) angetriebenen Freihubstufe und mit wenigstens einer oder mehreren von mindestens einem Masthubzylinder (12) angetriebenen Masthubstufe ausgebildet ist, wobei ein Lastaufnahmemittel (6) mittels der Freihubstufe und/oder mittels der wenigstens einen Masthubstufe entlang des Hubmastes (4), vorzugsweise in vertikaler Richtung, verfahrbar ist, wobei ein gemeinsamer Hydraulikkreislauf für den mindestens einen Freihubzylinder (8) und für den mindestens einen Masthubzylinder (12) vorgesehen ist, wobei eine Hubfolgeerkennungseinrichtung eingerichtet ist, um eine Hubfolge bei Betätigung des mindestens einen Freihubzylinders (8) und/oder bei Betätigung des mindestens einen Masthubzylinders (12) zu erfassen.

2. Flurförderzeug (2) nach Anspruch 1, **dadurch gekennzeichnet, dass** mittels der Hubfolgeerkennungseinrichtung eine Hubgeschwindigkeit des mindestens einen Freihubzylinders (8) erfasst wird, wobei mittels der Hubfolgeerkennungseinrichtung die Hubgeschwindigkeit des mindestens einen Freihubzylinder (8) auf eine vorbestimmte maximale Hubgeschwindigkeit für den mindestens einen Freihubzylinder (8) begrenzt wird oder ist.

3. Flurförderzeug (2) nach Anspruch 1, **dadurch gekennzeichnet, dass** mittels der Hubfolgeerkennungseinrichtung eine Hubgeschwindigkeit der Freihubstufe erfasst wird, wobei mittels der Hubfolgeerkennungseinrichtung die Hubgeschwindigkeit der Freihubstufe auf eine vorbestimmte maximale Hubgeschwindigkeit der Freihubstufe begrenzt wird oder ist.

4. Flurförderzeug (2) nach einem der Ansprüche 1 bis 3, **dadurch gekennzeichnet, dass** die maximale Hubgeschwindigkeit des mindestens einen Freihubzylinders (8) und/oder die maximale Hubgeschwindigkeit der Freihubstufe in Abhängigkeit eines Kennfelds, insbesondere Hubgeschwindigkeitskennfeld, der Freihubstufe bestimmt, insbesondere vorbestimmt, ist oder wird, wobei insbesondere das Kennfeld wenigstens ein oder mehrere Betriebsparameter umfasst, die ausgewählt sind aus der Gruppe der Betriebsparameter durch das Flurförderzeug (2) zu bewegende oder bewegte Last, Hubgerüsttyp, Öltemperatur des Hydrauliköls, Viskosität des Hydrauliköls, Druckdifferenz des Hydrauliköls in der Freihubstufe und der wenigstens einen Masthubstufe.

5. Flurförderzeug (2) nach einem der Ansprüche 1 bis 4, **dadurch gekennzeichnet, dass** mittels der Hubfolgeerkennungseinrichtung die Hubhöhe des Lastmittels im Freihub und/oder die Hubhöhe des Lastmittels im Masthub erfasst wird oder ist.

6. Flurförderzeug (2) nach Anspruch 5, **dadurch gekennzeichnet, dass** die Hubfolgeerkennungseinrichtung eine Hubhöhenmesseinrichtung für die Freihubstufe und/oder eine Hubhöhenmesseinrichtung für die wenigstens eine Masthubstufe aufweist.

7. Flurförderzeug (2) nach Anspruch 5 oder 6, **dadurch gekennzeichnet, dass** die Hubfolgeerkennungseinrichtung wenigstens einen Näherungsschalter in der Freihubstufe und/oder wenigstens einen Näherungsschalter in der wenigstens einen Masthubstufe aufweist.

8. Flurförderzeug (2) nach einem der Ansprüche 1 bis 7, **dadurch gekennzeichnet, dass** mittels der Hubfolgeerkennungseinrichtung eine Druckdifferenz zwischen einem Druck einer Hydraulikflüssigkeit (24) in einer für den mindestens einen Freihubzylinder (8) und den mindestens einen Masthubzylinder (12) gemeinsamen Zuführleitung (31) und einem Druck der Hydraulikflüssigkeit (24) in einem Versorgungsast (35) für den mindestens einen Freihubzylinder (8) ermittelt wird oder ermittelbar ist.

9. Flurförderzeug (2) nach Anspruch 8, **dadurch gekennzeichnet, dass** bei Gleichheit oder einer Überschreitung der Druckdifferenz zwischen dem Druck der Hydraulikflüssigkeit (24) in der gemeinsamen Zuführleitung (31) und dem Druck der Hydraulikflüssigkeit (24) in dem Versorgungsast (35) für den mindestens einen Freihubzylinder (8) mit einem oder über einen vorbestimmten Druck der Hydraulikflüssigkeit (24) in einem Versorgungsast (36) für den mindestens einen Masthubzylinder (12) die Hubgeschwindigkeit des mindestens einen Freihubzylinders (8) reduziert wird oder ist.

10. Flurförderzeug (2) nach Anspruch 8 oder 9, **dadurch gekennzeichnet, dass** bei Unterschreitung der Druckdifferenz zwischen dem Druck der Hydraulikflüssigkeit (24) in der gemeinsamen Zuführleitung (31) und dem Druck der Hydraulikflüssigkeit (24) in dem Versorgungsast (35) für den mindestens einen Freihubzylinder (8) unter einem oder dem vorbestimmten Druck der Hydraulikflüssigkeit (24) in einem Versorgungsast (36) für den mindestens einen Masthubzylinder (12) und bei einer Prüfung der Druckdifferenz innerhalb eines vorbestimmten Toleranzbereichs die Hubgeschwindigkeit des mindestens einen Freihubzylinders (8) konstant gehalten wird oder ist.

11. Flurförderzeug (2) nach Anspruch 8 oder 9, **dadurch gekennzeichnet, dass** bei Unterschreitung der Druckdifferenz zwischen dem Druck der Hydraulikflüssigkeit (24) in der gemeinsamen Zuführleitung (31) und dem Druck der Hydraulikflüssigkeit (24) in dem Versorgungsast (35) für den mindestens einen Freihubzylinder (8) unter einem oder dem vorbestimmten Druck der Hydraulikflüssigkeit (24) in einem Versorgungsast (36) für den mindestens einen Masthubzylinder (12) und bei einer Prüfung der Druckdifferenz außerhalb eines vorbestimmten Toleranzbereichs die Hubgeschwindigkeit des mindestens einen Freihubzylinders (8) erhöht wird oder ist.

12. Verfahren zum Betreiben eines Flurförderzeugs (2) nach einem der Ansprüche 1 bis 11.
